# EUROPÄISCHE PATENTSCHRIFT

(11) **EP 3 042 551 B1**
(45) Veröffentlichungstag und Bekanntmachung des Hinweises auf die Patenterteilung: **23.08.2017**
(21) Anmeldenummer: 13759691.2
(22) Anmeldetag: 02.09.2013
(51) Int. Cl.: H05G 2/00

(54) **STRAHLFÜHRUNGSEINRICHTUNG UND EUV-STRAHLUNGSERZEUGUNGSVORRICHTUNG DAMIT**
BEAM GUIDING APPARATUS AND EUV RADIATION GENERATING EQUIPMENT INCORPORATING SAME
SYSTÈME DE GUIDAGE DE FAISCEAU ET DISPOSITIF GÉNÉRATEUR DE RAYONNEMENT EUV ÉQUIPÉ DE CE SYSTÈME

(43) Veröffentlichungstag der Anmeldung: 13.07.2016
(73) Patentinhaber: TRUMPF Lasersystems for Semiconductor Manufacturing GmbH, 71254 Ditzingen (DE)
(72) Erfinder: WEICK, Jürgen-Michael, 71679 Asperg (DE)
(74) Vertreter: Kohler Schmid Möbus Patentanwälte
(86) Internationale Anmeldenummer: PCT/EP2013/068105
(87) Internationale Veröffentlichungsnummer: WO 2015/028103

(56) Entgegenhaltungen:
- WO-A1-94/26080
- WO-A2-2007/146329
- DE-A1-102004 005 242
- US-A1- 2011 013 166

## Beschreibung

Die vorliegende Erfindung betrifft eine Strahlführungseinrichtung zur Führung eines Laserstrahls von einer Strahlungsquelle in Richtung auf einen Zielbereich, an dem einem Target-Material zur Erzeugung von EUV-Strahlung einbringbar ist, umfassend: eine Fokussiereinrichtung zur Fokussierung des Laserstrahls in dem Zielbereich, sowie eine Umlenkeinrichtung, die ausgebildet ist, den Laserstrahl in einen umgelenkten ersten Teilstrahl und in einen zweiten Teilstrahl aufzuteilen, die an zwei unterschiedlichen Fokuspositionen innerhalb des Zielbereichs fokussiert werden, sowie eine EUV-Strahlungserzeugungsvorrichtung, die eine solche Strahlführungseinrichtung sowie eine Strahlungsquelle zur Erzeugung des Laserstrahls aufweist.

Eine solche Vorrichtung zur plasmabasierten Erzeugung von EUV-Strahlung ist in der DE 10 2004 005 242 A1 beschrieben.

Eine Strahlführungseinrichtung für eine EUV-Strahlungserzeugungsvorrichtung ist beispielsweise auch aus der US 2011/0140008 A1 bekannt geworden. Die dort beschriebene Strahlführungseinrichtung dient zur Führung von Laserstrahlung, die in einer Strahlquelle, genauer gesagt in einem Treiberlasersystem, erzeugt und verstärkt wurde. Die Strahlführungseinrichtung führt den Laserstrahl von dem Treiberlasersystem zu einer Fokussiereinrichtung, um den Laserstrahl in einem Zielbereich zu fokussieren. In dem Zielbereich wird ein Target-Material bereitgestellt, welches bei der Bestrahlung mit dem Laserstrahl in einen Plasma-Zustand übergeht und hierbei EUV-Strahlung emittiert.

Bei der Bestrahlung mit dem Laserstrahl wird typischer Weise ein Teil des Target-Materials (z.B. Zinn) verdampft, der sich auf den optischen Oberflächen von optischen Elementen ablagert, die in der Nähe des Zielbereichs angeordnet sind. Um diesem Problem zu begegnen, wird als Laserquelle bzw. als Treiberlaser in der Regel ein CO₂-Laser verwendet: CO₂-Laserstrahlung wird aufgrund ihrer hohen Wellenlänge von ca. 10,6 µm auch von optischen Elementen reflektiert, die eine vergleichsweise raue optische Oberfläche aufweisen, wie sie durch Zinn-Ablagerungen hervorgerufen wird. Die Verwendung einer Laserquelle bzw. eines Treiberlasers in Form eines CO₂-Lasers ermöglicht zudem bei bestimmten TargetMaterialien, z.B. Zinn, eine hohe Konversionseffizienz zwischen der Eingangsleistung des Treiberlasers und der Ausgangsleistung der erzeugten EUV-Strahlung.

Die in der US 2011/0140008 A1 beschriebene Strahlführungseinrichtung weist eine Fokussiereinrichtung mit einer Fokussierlinse zur Fokussierung des Laserstrahls in dem Zielbereich auf. In einem Beispiel wird Laserstrahlung, die von der Fokussierlinse reflektiert wird, an einem vor der Fokussierlinse angeordneten Planspiegel für Diagnosezwecke zu einem Messsystem reflektiert. Der Umlenkspiegel weist zu diesem Zweck eine Einrichtung zur Separation des in Richtung auf den Zielbereich verlaufenden Laserstrahls von der an der Fokussierlinse zurück reflektierten Laserstrahlung auf. Diese Einrichtung kann als zur planen Spiegeloberfläche verkippte Facette ausgebildet sein, die in einem zentralen Bereich der Spiegeloberfläche angeordnet ist.

Aus der WO 2011/162903 ist eine Treiberlaseranordnung bekannt geworden, welche einen Seed-Laser zur Erzeugung eines Vor-Pulses und einen weiteren Seed-Laser zur Erzeugung eines Haupt-Pulses aufweist. Der Vor-Puls und der Haupt-Puls weisen unterschiedliche Wellenlängen auf und werden mittels eines Strahlkombinierers kombiniert, um entlang eines gemeinsamen Strahlwegs einen Verstärker sowie die auf die Treiberlaseranordnung folgende Strahlführungseinrichtung zu durchlaufen. Der Vor-Puls soll dazu dienen, das Target-Material zu beeinflussen, beispielsweise dieses aufzuheizen, zu expandieren, zu vaporisieren, zu ionisieren und/oder um ein schwaches oder ggf. ein starkes Plasma zu erzeugen. Der Haupt-Puls soll dazu dienen, den Hauptteil des von dem Vor-Puls beeinflussten Materials in den Plasmazustand überzuführen und hierbei EUV-Strahlung zu erzeugen.

### Aufgabe der Erfindung

Es ist die Aufgabe der vorliegenden Erfindung, eine Strahlführungseinrichtung der eingangs genannten Art sowie eine EUV-Strahlungserzeugungsvorrichtung dahingehend weiterzubilden, dass die Erzeugung von EUV-Strahlung effektiver erfolgen kann.

### Gegenstand der Erfindung

Diese Aufgabe wird erfindungsgemäß gelöst durch eine Strahlführungseinrichtung der eingangs genannten Art, bei der die Oberfläche der Umlenkeinrichtung zur Aufteilung in die zwei Teilstrahlen einen ersten Flächenbereich und einen zweiten, zum ersten verkippten Flächenbereich aufweist.

Bei der Strahlführungseinrichtung wird an Stelle eines Vor-Pulses und eines Haupt-Pulses, die zeitlich aufeinander folgend in dem Zielbereich fokussiert werden, eine räumliche Separation des Laserstrahls in zwei Teilstrahlen vorgenommen, die an typischer Weise unterschiedlichen Fokuspositionen innerhalb des Zielbereichs fokussiert werden. Das Target-Material liegt in der Regel in Form von Zinn-Tröpfchen vor, die sich auf einer vorgegebenen, typischer Weise linearen Bahn bewegen. Die Zinn-Tröpfchen treten aus einer Bereitstellungseinrichtung aus und bewegen sich durch die Schwerkraftwirkung entlang einer vertikalen Achse und dienen als bewegliches Ziel, welches von dem Laserstrahl bzw. von den beiden Teilstrahlen getroffen werden muss.

Um eine dem Vor-Puls und dem Haupt-Puls entsprechende Wirkung zu erzielen, muss ein- und dasselbe Zinn-Tröpfchen entlang seiner Bewegungsbahn von zwei Teilstrahlen getroffen werden. Da der Laserstrahl von der Strahlquelle typischer Weise gepulst erzeugt wird, ist es erforderlich, das Zeitintervall zwischen zwei aufeinander folgenden Laserpulsen so zu wählen bzw. einzustellen, dass dieses der Flugzeit des Zinn-Tröpfchens zwischen den beiden Fokuspositionen entspricht. Auf diese Weise wird das Zinn-Tröpfchen vom ersten und zweiten Teilstrahl unterschiedlicher, typischer Weise direkt zeitlich aufeinander folgender Laserpulse getroffen.

In der Regel ist es erforderlich, den Abstand zwischen zwei aufeinander folgenden Zinn-Tröpfchen so zu wählen bzw. einzustellen, dass dieser einem ganzzahligen Vielfachen des Abstands zwischen den beiden Fokuspositionen entspricht. Auf diese Weise kann sichergestellt werden, dass jedes der Zinn-Tröpfchen sowohl vom ersten Teilstrahl als auch vom zweiten Teilstrahl getroffen wird. Es versteht sich, dass derjenige Teilstrahl, welcher dem Vor-Puls entspricht, typischer Weise eine geringere Leistung aufweist als derjenige Teilstrahl, der dem Haupt-Puls entspricht.

Durch die Realisierung einer Strahlführungseinrichtung wie vorliegend beschrieben kann auf die Erzeugung eines Vor-Pulses und eines Haupt-Pulses typischer Weise verzichtet werden, so dass die zu diesem Zweck erforderliche Bereitstellung von zwei Laserstrahlen bzw. Strahlungsquellen mit unterschiedlichen Wellenlängen verzichtet werden kann, was die Kosten für die Strahlführungseinrichtung deutlich reduziert.

Gemäß der Erfindung weist die Oberfläche der Umlenkeinrichtung zur Aufteilung in die zwei Teilstrahlen einen ersten Flächenbereich und einen zweiten, zum ersten verkippten Flächenbereich auf. Die beiden zueinander verkippten Flächenbereiche können durch eine Oberflächenbearbeitung hergestellt werden. Bei einem vorgegebenen Abstand des Umlenkeinrichtung zur Fokusposition bzw. zum Zielbereich kann der Kippwinkel so gewählt oder ggf. eingestellt werden, dass sich in der typischer Weise gemeinsamen Fokusebene der beiden Teilstrahlen der gewünschte Abstand zwischen den beiden Fokuspositionen einstellt.

Bei einer Ausführungsform ist die Umlenkeinrichtung ein transmissives optisches Element mit einer Oberfläche, an welcher der erste Flächenbereich und der zweite, zum ersten verkippte Flächenbereich gebildet sind. Durch die Verkippung der beiden Flächenbereiche wird der auftreffende Laserstrahl in die beiden Teilstrahlen aufgeteilt, die nach dem Durchlaufen des transmissiven optischen Elements in zwei unterschiedlichen Richtungen verlaufen. Bei der Oberfläche, an der die beiden zueinander verkippten Flächenbereiche gebildet sind, kann es sich um die strahleintrittsseitige oder um die strahlaustrittsseitige Oberfläche des optischen Elements handeln. Das transmissive optische Element kann insbesondere als planparallele Platte ausgebildet sein, bei der einer der beiden Flächenbereiche senkrecht zur Strahlrichtung des Laserstrahls angeordnet ist. Abhängig vom Verhältnis zwischen dem Brechungsindex des Materials des transmittierenden optischen Elements und dem Brechungsindex in der Umgebung (hier: Luft bzw. Vakuum mit n = 1,0) ist ggf. schon ein sehr kleiner Kippwinkel ausreichend, um einen vergleichsweise großen Winkel zwischen den Strahlrichtungen der beiden Teilstrahlen zu erzeugen. Die gegeneinander verkippten Flächenbereiche können durch eine Oberflächenbearbeitung, beispielsweise durch Ionenätzen, der Oberfläche hergestellt werden.

Bei einer Weiterbildung schließt das transmissive optische Element eine in der Strahlführungseinrichtung gebildete Kammer gasdicht ab. In diesem Fall bildet das transmissive optische Element typischer Weise ein Fenster in Form einer planparallelen Platte und damit eine Apertur in der Kammerwand für den Durchtritt des Laserstrahls. Bei der Kammer kann es sich um eine Vakuum-Kammer handeln, in der das Target-Material angeordnet ist, aber auch um eine andere Kammer, in der optische Elemente der Strahlführungseinrichtung angeordnet sind. Insbesondere kann das Fenster am Übergang zwischen zwei Kammern mit unterschiedlichen Druckniveaus angeordnet sein. Das optische Element kann aus (künstlich hergestelltem) Diamant gebildet sein, da dieses Material die durch die hohe Laserleistung (> 1 kW) des Laserstrahls eingebrachte Wärme aufgrund seiner hohen Wärmeleitfähigkeit effektiv abführen kann.

Bei einer weiteren Ausführungsform ist die Umlenkeinrichtung ein Umlenkspiegel, dessen reflektierende Oberfläche den ersten Flächenbereich zur Umlenkung des ersten Teilstrahls und den zweiten, zum ersten verkippten Flächenbereich zur Umlenkung des zweiten Teilstrahls aufweist. Die beiden zueinander verkippten Flächenbereiche können durch eine Oberflächenbearbeitung des typischer Weise metallischen und damit für die CO₂-Laserstrahlung reflektierenden Spiegelmaterials hergestellt werden, beispielsweise durch Drehen oder Fräsen unter Verwendung eines harten Werkzeugs beispielsweise aus Diamant.

Der zur Erzeugung der EUV-Strahlung verwendete CO₂-Laserstrahl weist eine hohe Strahlungsleistung (typischer Weise größer 1 kW) auf. Das Verhältnis der Oberflächen der beiden verkippten Flächenbereiche der Oberfläche zueinander legt die Leistungsanteile der beiden Teilstrahlen fest. In einer Ausführungsform bildet der erste Flächenbereich weniger als 20%, bevorzugt weniger als 10% der Oberfläche der Umlenkeinrichtung, d.h. der zweite Flächenbereich bildet mehr als 80% bzw. mehr als 90% der Oberfläche. Wie weiter oben beschrieben wurde, sollte der erste Teilstrahl, der in der Art eines Vor-Pulses wirkt, typischer Weise eine geringere Leistung aufweisen als der zweite Teilstrahl, der in der Art des Haupt-Pulses wirkt. Wird die Oberfläche vollständig von dem Laserstrahl getroffen, wird die Leistung des Laserstrahls im entsprechenden Verhältnis (z.B. 2 : 8) auf den ersten und zweiten Teilstrahl aufgeteilt.

Bei einer weiteren Ausführungsform beträgt ein Kippwinkel zwischen dem ersten Flächenbereich und dem zweiten Flächenbereich weniger als 10 mrad, bevorzugt weniger als 5 mrad. Die beiden zueinander unter einem kleinen Kippwinkel im Bereich mehrerer mrad verkippten Flächenbereiche können auf besonders einfache Weise durch eine Bearbeitung der Oberfläche z.B. durch Diamantdrehen, Diamantfräsen oder Ionenstrahlätzen hergestellt werden. Typischer Weise ist ein geringer Kippwinkel ausreichend, um die gewünschte Separation bzw. den gewünschten Abstand zwischen den beiden Fokuspositionen im Zielbereich zu erzeugen, da der gewünschte Abstand zwischen den beiden Fokuspositionen typischer Weise nur einige 100 Mikrometer beträgt. Durch den kleinen Kippwinkel kann zudem der erste Teilstrahl, der eine geringere Leistung aufweist, eine lange Strecke innerhalb des zweiten, größeren Teilstrahls propagieren, so dass für den zweiten Teilstrahl ausgelegte Aperturen auch für den Durchtritt des ersten Teilstrahls genutzt werden können. Derartige Aperturen können z.B. am Übergang zwischen zwei Kammern der Strahlführung vorgesehen sein, die ein unterschiedliches Druckniveau aufweisen.

Alternativ kann der Kippwinkel auch größer gewählt werden, beispielsweise bei mehr als 0,2°, ggf. bei mehr als 0,5° oder darüber liegen, um zu erreichen, dass der erste Teilstrahl den Strahlengang des zweiten Teilstrahls rasch verlässt. In diesem Fall wird als Umlenkeinrichtung typischer Weise ein Umlenkspiegel verwendet, der im Strahlengang vor der Vakuum-Kammer angeordnet ist, in der das Target-Material angeordnet wird. Hierbei kann ein weiterer, insbesondere verkippbarer Umlenkspiegel, der im Strahlengang des umgelenkten ersten Teilstrahls angeordnet ist, zur Umlenkung des ersten Teilstrahls um einen (justierbaren bzw. einstellbaren) Winkel dienen, damit der erste Teilstrahl zentrisch durch eine Apertur bzw. ein Fenster am Übergang zur Vakuum-Kammer hindurchtreten kann.

In einer weiteren Ausführungsform ist der erste Flächenbereich vom zweiten Flächenbereich umgeben. In diesem Fall bildet der erste Flächenbereich eine vergleichsweise kleine Facette bzw. Insel innerhalb des zweiten Flächenbereichs, d.h. der zweite Flächenbereich umgibt den ersten Flächenbereich vollständig. Der erste Flächenbereich kann beispielsweise im Zentrum des zweiten Flächenbereichs bzw. im Zentrum der Oberfläche angeordnet sein, es ist aber auch möglich, den ersten Flächenbereich exzentrisch zum Zentrum der beispielsweise kreisförmigen Oberfläche anzuordnen. Es ist günstig, wenn ein Mindestabstand vom äußeren Rand der Oberfläche bzw. vom äußeren Rand des ersten Flächenbereichs eingehalten wird, damit der erste umgelenkte Teilstrahl möglichst lange innerhalb des Strahlengangs des zweiten Teilstrahls verbleibt und gemeinsam mit diesem die in der Strahlführungseinrichtung vorgesehenen Begrenzungen durchläuft. Der Abstand des ersten Flächenbereichs vom Rand der Oberfläche kann abhängig von der Position des Umlenkspiegels sowie der verwendeten Strahldurchmesser z.B. bei mehr als 2 mm oder bei mehr als 3 mm liegen.

In einer weiteren Ausführungsform weist der erste Flächenbereich eine elliptische Außenkontur auf. Die Exzentrizität der elliptischen Außenkontur hängt vom Einfallswinkel des Laserstrahls auf die Umlenkeinrichtung bzw. auf die Oberfläche ab und dient dazu, an der ersten Fokusposition einen Fokus mit einer idealer Weise runden Querschnittsform zu erzeugen.

In einer weiteren Ausführungsform ist der erste Flächenbereich zur Einstellung des Kippwinkels um eine Kippachse verkippbar, die typischer Weise senkrecht zur Einfallsebene verläuft, die von dem einfallenden Laserstrahl und den Teilstrahlen gebildet wird. Die Verkippung ermöglicht eine Justage des Kippwinkels und damit der Fokusposition des ersten Teilstrahls in dem Zielbereich. Da typischer Weise beide Teilstrahlen im Wesentlichen auf eine gemeinsame Ebene bzw. Linie fokussiert werden, entlang derer sich die Zinn-Tröpfchen bewegen, ist es in der Regel ausreichend, die relative Lage, d.h. den Abstand, zwischen den beiden Fokuspositionen einzustellen, wozu eine Fein-Justage eines der beiden Teilstrahlen ausreichend ist. Die Einstellung des Kippwinkels kann durch einen ansteuerbaren Aktor erfolgen, beispielsweise durch einen Piezo-Aktor. Gegebenenfalls kann die Einstellung des Kippwinkels mit einer vorgegebenen Winkel-Amplitude um einen festen Kippwinkel herum erfolgen, welcher eine Grundstellung des ersten Flächenbereichs definiert. Der (feste) Kippwinkel kann in diesem Fall deutlich größer ausfallen (z.B. mehrere mrad) als der Winkelbereich, innerhalb dessen der Kippwinkel eingestellt werden kann (z.B. im Bereich von ca. 100 µrad).

Bei einer weiteren Ausführungsform bildet der erste Flächenbereich einen Randbereich der Oberfläche der Umlenkeinrichtung, d.h. der reflektierenden Oberfläche des Umlenkspiegels oder der transmissiven Oberfläche des transmissiven optischen Elements, der an einer Kante an den zweiten Flächenbereich angrenzt. Die Umlenkeinrichtung bzw. die Oberfläche kann in diesem Fall insbesondere prismatisch ausgebildet sein, d.h. parallel verlaufende Kanten aufweisen, wobei eine der Kanten die Begrenzung zwischen den beiden Flächenbereichen bildet. Die begrenzende Kante ist in diesem Fall typischer Weise als gerade Begrenzungslinie zwischen den zueinander verkippt verlaufenden Flächenbereichen ausgebildet. Im Gegensatz zur weiter oben beschriebenen Ausführungsform, bei welcher der erste Flächenbereich vom zweiten Flächenbereich umgeben ist, sind bei der hier beschriebenen Ausführungsform keine weiteren Kanten bzw. Flächen erforderlich, um die Verkippung der beiden Flächenbereiche zu realisieren. Die beiden verkippten Flächenbereiche können durch Fräsen oder Drehen der Oberfläche hergestellt werden, da auch in diesem Fall die benötigten Kippwinkel in einem Winkelbereich von wenigen mrad liegen.

Alternativ zur Anordnung am Rand der reflektierenden Oberfläche ist es auch möglich, den ersten Flächenbereich der prismatischen Umlenkeinrichtung mit zwei planen Teilbereichen des zweiten Flächenbereichs zu umgeben, allerdings entsteht hierbei eine zusätzliche Kante bzw. Fläche, die typischer Weise bei der vorliegenden Anwendung nicht erwünscht ist.

In einer Weiterbildung ist die Umlenkeinrichtung ein Umlenkspiegel, der in einer quer zur Kante verlaufenden Richtung verschiebbar gelagert ist. Bei fester Ausrichtung des Laserstrahls verschiebt sich bei der Verschiebung des Umlenkspiegels quer zur Kante der Anteil des Laserstrahls, der auf den ersten bzw. auf den zweiten Flächenbereich auftrifft und somit auch das Verhältnis zwischen den Leistungsanteilen des ersten bzw. des zweiten Teilstrahls.

Bei einer Ausführungsform ist der zweite Flächenbereich plan ausgebildet. Der zweite Flächenbereich dient zur Bildung des umgelenkten Teilstrahls mit der größeren Leistung und ist in der Regel plan, um die Funktion des Umlenkspiegels bzw. des als Fenster dienenden transmissiven optischen Elements zu erfüllen. Der erste Flächenbereich kann ebenfalls plan ausgebildet sein.

In einer weiteren Ausführungsform ist der erste Flächenbereich gekrümmt ausgebildet, um eine Fokussierung bzw. eine Defokussierung des ersten umgelenkten Teilstrahls zu bewirken. Die Krümmung kann beispielsweise parabolisch oder toroidal sein. Die Ausbildung eines gekrümmten ersten Flächenbereichs ermöglicht es, die Fokusposition des ersten Teilstrahls aus der Fokusebene des zweiten Teilstrahls bzw. aus der gemeinsamen Fokusebene heraus zu bewegen, sofern sich eine solche Defokussierung vorteilhaft auf die Erzeugung der EUV-Strahlung auswirkt. Sind der erste und zweite Flächenbereich plan ausgebildet, werden diese üblicher Weise in einer gemeinsamen Ebene fokussiert, in der auch das Target-Material angeordnet ist.

Die Strahlführungseinrichtung kann zusätzlich einen weiteren Umlenkspiegel zur Umlenkung des ersten Teilstrahls umfassen, der außerhalb des Strahlengangs des zweiten Teilstrahls angeordnet ist. Typischer Weise verläuft der erste Teilstrahl nach der Umlenkung zunächst innerhalb des zweiten Teilstrahls, was günstig ist, um beide Teilstrahlen gemeinsam durch Aperturen in der Strahlführungseinrichtung zu führen. Es ist aber auch möglich, den ersten Teilstrahl schon bei der Umlenkung vom zweiten Teilstrahl zu separieren, beispielsweise indem der erste Flächenbereich, welcher einen Randbereich des prismatisch ausgebildeten Umlenkspiegels bildet, mit dem zweiten Flächenbereich an der gemeinsamen Kante einen Winkel von mehr als 180° einschließt. Auf diese Weise kann der erste Teilstrahl direkt nach der Umlenkung unabhängig vom zweiten Teilstrahl beeinflusst werden.

Der weitere Umlenkspiegel kann beweglich gelagert sein, um die Fokusposition des ersten Teilstrahls zu verändern. Der Umlenkspiegel kann zu diesem Zweck insbesondere um eine Kippachse verkippbar gelagert sein, um mittels eines geeigneten Antriebs den Winkel zwischen dem auftreffenden ersten Teilstrahl und der Spiegeloberfläche zu verändern und somit die Richtung einzustellen, in welcher der erste Teilstrahl von dem weiteren Umlenkspiegel reflektiert wird. Es versteht sich, dass zusätzlich oder alternativ zu einem Umlenkspiegel auch andere optische Elemente im Strahlengang des separierten ersten Teilstrahls und/oder des zweiten Teilstrahls angeordnet werden können, um die Teilstrahlen unabhängig voneinander zu beeinflussen.

Die Fokussiereinrichtung kann ein transmissives optisches Element in Form einer Fokussierlinse aufweisen. Für die Fokussierung können auch reflektive Fokussierelemente, beispielsweise Parabolspiegel, eingesetzt werden, ggf. in Kombination mit transmittierenden optischen Elementen.

Die Strahlführungseinrichtung kann eine Regeleinrichtung aufweisen, die zum Regeln mindestens einer der beiden Fokuspositionen an eine Soll-Fokusposition ausgebildet ist. Eine solche Regelung ist vorteilhaft, wenn strahlungsquellenseitig Störungen auftreten, die dazu führen, dass sich die Fokusposition verändert. Beispielsweise können durch die Regeleinrichtung Störungen in Form von Schwankungen in der Richtung oder Divergenz des Laserstrahls bzw. eines jeweiligen Teilstrahls (beispielsweise Drift) "herausgeregelt" bzw. unterdrückt werden, sodass die beiden Teilstrahlen bzw. deren Fokuspositionen durch die Nachregelung an ihrer jeweiligen Soll-Fokusposition verbleiben. Insbesondere kann die Regeleinrichtung auch dazu dienen, den Abstand zwischen den beiden Fokuspositionen in einer Richtung, entlang derer sich das Target-Material in der Regel in Form von Zinn-Tröpfchen bewegt, auf einen typischer Weise konstanten Wert zu regeln. Entlang dieser Richtung sollte der Abstand zwischen zwei benachbarten Tröpfchen des Target-Materials einem ganzzahligen Vielfachen des Fokusabstands entsprechen. Auch sollte der Abstand zwischen den beiden Fokuspositionen der von einem Tröpfchen des Target-Materials zurückgelegten Wegstrecke zwischen aufeinander folgenden Laserpulsen entsprechen.

In einer weiteren Ausführungsform ist der die Aufteilung bewirkende Umlenkspiegel der letzte Umlenkspiegel der Strahlführungseinrichtung vor dem Zielbereich. Der letzte Umlenkspiegel ist typischer Weise im Strahlweg nach der Fokussiereinrichtung angeordnet. Insbesondere kann der letzte Umlenkspiegel in einer Vakuum-Kammer angeordnet sein, in der auch das Target-Material bereitgestellt wird. In diesem Fall bestehen bei der Umlenkung der beiden Teilstrahlen mehrere Freiheitsgrade, da die beiden Teilstrahlen nicht durch eine gemeinsame Apertur passen müssen, wie sie typischer Weise am Übergang zwischen der Vakuum-Kammer und einer weiteren Kammer der Strahlführungseinrichtung vorgesehen ist. Es versteht sich, dass der Umlenkspiegel auch an anderer Stelle im Strahlengang der Strahlführungseinrichtung angeordnet sein kann, insbesondere im Strahlweg vor der Fokussiereinrichtung.

Ein weiterer Aspekt der Erfindung ist realisiert in einer EUV-Strahlungserzeugungsvorrichtung, umfassend: eine Strahlquelle zur Erzeugung des Laserstrahls sowie eine Strahlführungseinrichtung wie oben beschrieben. Bei der Strahlquelle handelt es sich typischer Weise um eine CO₂-Laserquelle, welche einen einzigen Laserstrahl erzeugt. Durch die Strahlführungseinrichtung mit dem Umlenkspiegel kann der Laserstrahl aufgeteilt und ein bewegliches Target-Material mit zwei Teilstrahlen an zwei Ziel-Positionen gleichzeitig zielgenau getroffen werden. Auf die Erzeugung von zwei Laserpulsen mit zwei unterschiedlichen Wellenlängen zur Erzeugung eines Vor-Pulses und eines Haupt-Pulses kann hierbei verzichtet werden, aber dennoch kann der mit dem Vor-Puls und dem Haupt-Puls zu erreichende Effekt erzielt werden.

Weitere Vorteile der Erfindung ergeben sich aus der Beschreibung und der Zeichnung. Ebenso können die vorstehend genannten und die noch weiter aufgeführten Merkmale je für sich oder zu mehreren in beliebigen Kombinationen Verwendung finden. Die gezeigten und beschriebenen Ausführungsformen sind nicht als abschließende Aufzählung zu verstehen, sondern haben vielmehr beispielhaften Charakter für die Schilderung der Erfindung.

Es zeigen:
- Fig. 1: eine schematische Darstellung einer EUV-Strahlungserzeugungsvorrichtung mit einem Umlenkspiegel, an dem ein Laserstrahl in zwei auf unterschiedliche Fokuspositionen fokussierte Teilstrahlen aufgeteilt wird,
- Fig. 2: eine schematische Darstellung des Umlenkspiegels von Fig. 1 mit zwei zueinander verkippten Flächenbereichen,
- Fig. 2a,b: schematische Schnittdarstellungen von zwei unterschiedlichen Ausführungsbeispielen des Umlenkspiegels von Fig. 2,
- Fig. 3a,b: schematische Darstellungen eines Umlenkspiegels mit zwei an einer gemeinsamen Kante aneinander angrenzenden Flächenbereichen,
- Fig. 4a,b: schematische Darstellungen von Umlenkspiegeln analog zu Fig. 3a,b mit einem gekrümmten ersten Flächenbereich,
- Fig. 5a,b: schematische Darstellungen eines Umlenkspiegels analog zu Fig. 3a,b, welcher den Strahlengang der beiden Teilstrahlen separiert, und
- Fig. 6a,b: schematische Darstellungen einer Vakuum-Kammer einer EUV-Strahlungserzeugungseinrichtung und eines Diamant-Fensters zur Aufteilung eines Laserstrahls in zwei auf unterschiedliche Fokuspositionen fokussierte Teilstrahlen.

In der folgenden Beschreibung der Zeichnungen werden für gleiche bzw. funktionsgleiche Bauteile identische Bezugszeichen verwendet. Auf die Darstellung der Strahlbrechung an den jeweiligen Oberflächen wurde verzichtet.

Fig. 1 zeigt eine EUV-Strahlungserzeugungsvorrichtung 1, welche eine Strahlquelle 2 in Form einer Treiberlasereinrichtung mit einem CO₂-Laser sowie mit mehreren Verstärkern umfasst, um einen Laserstrahl 4 mit hoher Strahlungsleistung (> 1 kW) zu erzeugen. Der Laserstrahl 4 wird mittels einer Strahlführungseinrichtung 3 in Richtung auf einen Zielbereich 5 geführt, an dem ein Target-Material 6 in Form von Zinn-Tröpfchen angeordnet ist, um EUV-Strahlung 7 zu erzeugen. Auf die Darstellung von Messeinrichtungen zur Überwachung des Strahlengangs des Laserstrahls 4 wurde aus Gründen der Übersichtlichkeit verzichtet. Das Target-Material 6, d.h. die Zinn-Tröpfchen, werden mittels einer (nicht gezeigten) Bereitstellungseinrichtung erzeugt und bewegen sich entlang eines vorgegebenen Pfades bzw. einer vorgegebenen Bahn in Schwerkraftrichtung. Für Details zur Bereitstellung des Target-Materials 6 sei auf die eingangs zitierte US 2011/0140008 A1 verwiesen.

Die Strahlführungseinrichtung 3 weist eine Mehrzahl von Umlenkspiegeln 8 bzw. Parabolspiegeln 9 auf, um den Laserstrahl 4 zu einer Fokussiereinrichtung zu führen, die im vorliegenden Beispiel als Fokussierlinse 10 (beispielsweise aus ZnSe) ausgebildet ist. Es versteht sich, dass die Fokussiereinrichtung auch zwei oder mehr transmittierende optische Elemente aufweisen oder alternativ aus einem oder mehreren reflektierenden optischen Elementen aufgebaut sein kann. Auch die Verwendung einer Fokussiereinrichtung mit reflektierenden und transmittierenden optischen Elementen ist möglich. Die Fokussierlinse 10 ist im vorliegenden Beispiel am Übergang zwischen einer Vakuum-Kammer 11, in der das Target-Material 6 angeordnet ist, und einer weiteren Kammer 12 angeordnet, in welcher ein Großteil der Umlenkspiegel 8 sowie die Parabolspiegel 9 untergebracht ist. Die Fokussierlinse 10 kann einen gasdichten Abschluss der Vakuum-Kammer 11 bilden, es kann aber auch ein eigenes optisches Element 19, z.B. in der Art eines Fensters, vorgesehen sein, um die Vakuum-Kammer 11 gegenüber der weiteren Kammer 12 abzudichten bzw. abzuschließen.

Der von der Fokussierlinse 10 auf den Zielbereich 5 fokussierte Laserstrahl 4 trifft auf einen im Strahlweg hinter der Fokussierlinse 10 angeordneten letzten Umlenkspiegel 8 auf. Der letzte Umlenkspiegel 8 ist ausgebildet, den auftreffenden Laserstrahl 4 in zwei Teilstrahlen 4a, 4b aufzuteilen, die in zwei unterschiedliche Richtungen umgelenkt und an unterschiedlichen Fokuspositionen F1, F2 innerhalb des Zielbereichs 5 fokussiert werden. Der erste Teilstrahl 4a trifft an der Fokusposition F1 auf ein Zinn-Tröpfchen 6 auf, um dieses zu beeinflussen, beispielsweise um dieses zu expandieren und/oder zu vaporisieren. Nach der Beeinflussung durch den ersten Teilstrahl 4a wird das Zinn-Tröpfchen 6 von dem zweiten Teilstrahl 4b an der zweiten Fokusposition F2 getroffen, der die Flugbahn des Zinn-Tröpfchens 6 etwas weiter unten kreuzt. Der zweite Teilstrahl 4b führt das Material des Zinn-Tröpfchens vollständig oder annähernd vollständig in ein Plasma über, wobei dieses EUV-Strahlung 7 abgibt, die von einem (nicht gezeigten) Fokussier-Spiegel aufgefangen und fokussiert wird, wie dies beispielsweise in der US 2011/0140008 A1 beschrieben ist.

Da die Erzeugung des Laserstrahls 4 in der Strahlquelle 2 gepulst erfolgt, erreichen die beiden Teilstrahlen 4a, 4b ein- und desselben Laserpulses gleichzeitig die beiden Fokuspositionen F1, F2, wo sie auf zwei unterschiedliche Zinn-Tröpfchen 6 treffen. Das Zinn-Tröpfchen 6, welches an der ersten Fokusposition F1 von dem ersten Teilstrahl 4a getroffen wird, wird bei einem nachfolgenden Puls von dem zweiten Teilstrahl 4b an der zweiten Fokusposition F2 getroffen. Um dies zu erreichen, ist es typischer Weise erforderlich, den Abstand A zwischen den beiden Fokuspositionen F1, F2 entlang der Flugrichtung der Zinn-Tröpfchen 6 so zu wählen, dass dieser der Flugdauer (oder ggf. einem ganzzahligen Vielfachen der Flugdauer) eines Zinn-Tröpfchens 6 zwischen zwei aufeinander folgenden Laserpulsen der Strahlquelle 2 entspricht. Um alle Zinn-Tröpfchen 6 auf die oben beschriebene Weise zur treffen, sollte auch der Abstand zwischen zwei benachbarten Zinn-Tröpfchen 6 ein ganzzahliges Vielfaches des Abstandes A zwischen den beiden Fokuspositionen F1, F2 in Flugrichtung der Zinn-Tröpfchen 6 sein.

Zur ggf. erforderlichen Anpassung des Abstandes A zwischen den beiden Fokuspositionen F1, F2 sowie zur Synchronisierung der Strahlquelle 2 mit der Bereitstellungseinrichtung für die Zinn-Tröpfchen 6 weist die EUV-Strahlungserzeugungsvorrichtung 1 eine Regeleinrichtung 13 auf, die insbesondere dazu dienen kann, mindestens eine Fokusposition F1, F2 eines der beiden Teilstrahlen 4a, 4b auf eine Soll-Fokusposition zu regeln. Für die Regelung kann der Strahlengang des Laserstrahls 4 mittels der weiter oben beschriebenen, nicht gezeigten Messeinrichtungen vermessen werden. Die Regelungseinrichtung 13 ist signaltechnisch mit (nicht gezeigten) die Strahlrichtung des Laserstrahls 4 beeinflussenden Aktoren verbunden, die z.B. zur Verkippung eines oder mehrerer der Umlenkspiegel 8 dienen kann.

Nachfolgend wird anhand von **Fig. 2** und **Fig. 2a,b** ein Beispiel zur Realisierung des letzten Umlenkspiegels 8 zur Aufteilung des Laserstrahls 4 in die zwei umgelenkten Teilstrahlen 4a, 4b beschrieben. Der in Fig. 2 gezeigte Umlenkspiegel 8 weist eine kreisförmige reflektierende Oberfläche 8a auf, die in einen ersten, planen Flächenbereich 14a und einen zweiten, ebenfalls planen Flächenbereich 14b aufgeteilt ist, die zueinander verkippt sind. Der erste Flächenbereich 14a ist von dem zweiten, größeren Flächenbereich 14b ringförmig umgeben. Der erste Flächenbereich 14a weist eine elliptische Außenkontur auf, um an der ersten Fokusposition F1 einen Fokus mit im Wesentlichen runder Geometrie zu erzeugen. Das Verhältnis der Hauptachsen bzw. die numerische Exzentrizität der ellipsenförmigen Außenkontur des ersten Flächenbereichs 14a hängt vom Einfallswinkel des Laserstrahls 4 auf die reflektierende Oberfläche 8a ab. Die numerische Exzentrizität der elliptischen Außenkontur ist definiert als e / a, wobei gilt e = Wurzel(a² - b²) und a und b die große bzw. die kleine Halbachse der elliptischen Außenkontur bezeichnen, vgl. Fig. 2. Es gilt sin(90°-β) = cos(β) = e / a, wobei β den Einfallswinkel des Laserstrahls 4, genauer gesagt dessen Laserstrahlachse zur Normalenrichtung der optischen Oberfläche 8a bezeichnet, wie dies in Fig. 2a dargestellt ist. Die numerische Exzentrizität kann auch beschrieben werden als das Verhältnis aus dem Strahldurchmesser d des einfallenden Laserstrahls 4 zu seiner Projektion d' auf der reflektierenden Oberfläche 8a, d.h. es gilt d / d' = cos(β), wobei β den Einfallswinkel des Laserstrahls 4 bezeichnet.

Wie in Fig. 2 zu erkennen ist, weist der erste Flächenbereich 14a eine Oberfläche auf, die deutlich kleiner ist als diejenige des zweiten Flächenbereichs 14b. Im gezeigten Beispiel liegt das Verhältnis der Oberflächen der beiden Flächenbereiche 14a, 14b bei weniger als 2:8, d.h. der erste Flächenbereich 14a bildet weniger als 20 % der reflektierenden Oberfläche 8a des Umlenkspiegels 8. Das Verhältnis der Flächenmaße der beiden Flächenbereiche 14a, 14b beeinflusst direkt das Verhältnis der Leistungsanteile, in dem die Leistung des einfallenden Laserstrahls 4 auf die beiden Teilstrahlen 4a, 4b aufgeteilt wird. Typischer Weise ist der Leistungsanteil und damit auch der Flächenbereich 14a, welcher in der Art eines Vor-Pulses wirkt und an der ersten Fokusposition F1 auf ein jeweiliges Zinn-Tröpfchen 6 trifft, deutlich geringer als der Leistungsanteil des zweiten Teilstrahls 4b, welcher in der Art eines Haupt-Pulses wirkt und das Zinn-Tröpfchen 6 an der zweiten Fokusposition F2 trifft.

Der erste Flächenbereich 14a des Umlenkspiegels 8 lässt sich durch Oberflächenbearbeitung der typischer Weise metallischen Oberfläche 8a herstellen, beispielsweise indem beim Herstellen der Oberfläche 8a durch Diamantdrehen der kleine elliptisch geformte Flächenbereich 14a eingebracht wird. Hierbei wirkt es sich vorteilhaft aus, dass der Kippwinkel α zwischen den beiden Flächenbereichen 14a, 14b für die vorliegende Anwendung typischer Weise sehr klein ist und in der Regel nur wenige Millirad beträgt, typischer Weise weniger als ca. 5 mrad. Bei einem Abstand A zwischen den beiden Fokuspositionen F1, F2 von beispielsweise ca. 600 µm und einem Abstand zwischen dem Umlenkspiegel 8 und der ersten Fokusposition F1 von ca. 320 mm ist beispielsweise ein Kippwinkel α von ca. 0,5 mrad ausreichend. Der Abstand zwischen dem höchsten Punkt des über den planen Flächenbereich 14a vorstehenden Abschnitts und dem niedrigsten Punkt der in die plane Oberfläche 8a eingebrachten Ausnehmung (vgl. Fig. 2a) liegt bei weniger als ca. 100 µm, so dass diese sich durch eine Oberflächenbearbeitung in Form von Diamantdrehen herstellen lässt.

Während bei dem in Fig. 2a gezeigten Beispiel der Kippwinkel α zwischen den beiden Flächenbereichen 14a, 14b konstant ist, lässt sich bei dem in Fig. 2b gezeigten Beispiel der Kippwinkel α einstellen. Zu diesem Zweck ist der erste Flächenbereich 14a an einem scheibenförmigen Körper gebildet, der um eine Kippachse T verschwenkbar an dem Umlenkspiegel 8 gelagert ist. Zur Aufnahme des scheibenförmigen Körpers ist im Zentrum des Umlenkspiegels 8 eine Ausnehmung gebildet. Die Verkippung des ersten Flächenbereichs 14a relativ zum zweiten Flächenbereich 14b kann durch einen Aktor 15 beispielsweise in der Art eines Piezo-Aktors erfolgen. Hierbei kann es gegebenenfalls ausreichend sein, wenn der Kippwinkel α nur mit einer geringen Kippamplitude beispielsweise im Bereich von ca. +/- 100 µrad um einen festen Kippwinkel α verkippt werden kann, der eine Grundstellung bildet und der z.B. bei ca. 0,7 mrad liegen kann.

Es versteht sich, dass der erste Flächenbereich 14a nicht zwingend wie in Fig. 2 bzw. Fig. 2a,b gezeigt in einem zentralen Bereich der reflektierenden Oberfläche 8a des Umlenkspiegels 8 angebracht sein muss, sondern dass dieser auch versetzt zur zentralen Achse des Umlenkspiegels 8 angeordnet sein kann. Dies ist insbesondere günstig, wenn der Umlenkspiegel 8 anders als in Fig. 1 gezeigt nicht im konvergierenden Strahlengang hinter der Fokussierlinse 10 sondern im Strahlengang der Strahlführungseinrichtung 3 vor der Fokussierlinse 10 angeordnet ist und beispielsweise den letzten im (annähernd) kollimierten Strahlengang angeordneten Umlenkspiegel 8 vor der Fokussierlinse 10 bildet.

In diesem Fall ermöglicht es der geringe Kippwinkel α und somit auch die vergleichsweise geringe Differenz zwischen den Strahlrichtungen der beiden Teilstrahlen 4a, 4b bei der Einhaltung eines ausreichenden Abstands des ersten Flächenbereichs 14a vom Rand der reflektierenden Oberfläche 8a bzw. vom Rand des zweiten Flächenbereichs 14b, dass der erste Teilstrahl 4a über eine vergleichsweise große Strecke von typischer Weise mehreren Metern innerhalb des Strahlengangs des zweiten Teilstrahls 4b verbleibt. Wird innerhalb dieser Strecke ein Fenster bzw. eine Bohrung angeordnet, an welcher der Übergang von der weiteren Kammer 12 in die Vakuum-Kammer 11 erfolgt, passt der separierte erste Teilstrahl 4a durch dieses Fenster bzw. durch diese Bohrung, ohne dass diese für den Durchtritt des separierten ersten Teilstrahls 4a erweitert werden muss. Es versteht sich, dass bei der Anordnung des Umlenkspiegels 9 vor der Fokussierlinse 10 bzw. der Fokussiereinrichtung der Kippwinkel α in Abhängigkeit von der fokussierenden Brennweite eingestellt bzw. festgelegt werden sollte, so dass sich der gewünschte Abstand A zwischen den beiden Fokuspositionen F1, F2 einstellt.

**Fig. 3a,b** zeigen ein Beispiel für eine alternative Ausführung des Umlenkspiegels 8, der eine im Wesentlichen prismatische Grundform aufweist und bei dem der erste Flächenbereich 16a und der zweite Flächenbereich 16b an einer Kante K aneinander stoßen, wobei der erste Flächenbereich 16a einen Randbereich der reflektierenden Oberfläche 8a des Umlenkspiegels 8 bildet. Bei dem in Fig. 3a,b gezeigten Beispiel sind die beiden Flächenbereiche 16a, 16b plan ausgebildet, wobei der erste umgelenkte Teilstrahl 4a wie bei dem in Fig. 2 bzw. in Fig. 2a,b gezeigten Beispiel zunächst innerhalb des Strahlengangs des zweiten Teilstrahls 4b verbleibt, da die beiden Flächenbereiche 16a, 16b in einem stumpfen Winkel aneinander stoßen.

Bei dem in Fig. 3a,b gezeigten Beispiel hängt die Aufteilung der Leistung des einfallenden Laserstrahls 4 auf die beiden umgelenkten Teilstrahlen 4a, 4b davon ab, in welchem Bereich der Laserstrahl 4 in einer Richtung Z eines XYZ-Koordinatensystems quer zur (im gezeigten Beispiel geraden) Kante K auf den Umlenkspiegel 8 auftrifft. Eine Verschiebung des Umlenkspiegels 8 entlang dieser Richtung ermöglicht eine Veränderung der Aufteilung der Leistung des Laserstrahls 4 auf die beiden umgelenkten Teilstrahlen 4a, 4b. Zu diesem Zweck kann der Umlenkspiegel 8 beispielsweise mittels eines in Fig. 3b durch einen Doppelpfeil angedeuteten translatorischen Antriebs 17 in Richtung der Z-Achse verschoben werden. Die Ansteuerung des Antriebs 17 kann mit Hilfe der Regeleinrichtung 13 erfolgen.

**Fig. 4a,b** zeigen Beispiele für Umlenkspiegel 8 analog zu Fig. 3a,b, bei denen der erste Flächenbereich 16a eine Krümmung aufweist. Der in Fig. 4a gezeigte erste Flächenbereich 16a ist parabolisch gekrümmt, um den ersten umgelenkten Teilstrahl 4b zu fokussieren, während der in Fig. 4b gezeigte erste Flächenbereich 16a toroidal gekrümmt ist und der Aufweitung des umgelenkten ersten Teilstrahls 16a dient. Der Kippwinkel α in Fig. 4a,b ist identisch zu dem in Fig. 3a,b gezeigten Beispiel, wobei der Kippwinkel α in Fig. 4a,b, entlang einer Verbindungslinie zwischen der Kante K und der Außenkante des ersten Flächenbereichs 16a gemessen wird.

Durch die Krümmung des ersten Flächenbereichs 16a kann die Fokusposition F1 des ersten umgelenkten Teilstrahls 4a aus einer Ebene heraus verschoben werden, in welcher sich die Fokusposition F2 des zweiten umgelenkten Teilstrahls 4b befindet, um eine feste Defokussierung zwischen den beiden Fokuspositionen F1, F2 zu erreichen. Bei der Verwendung eines planen ersten Flächenbereichs 16a stimmen die Fokusebenen der beiden umgelenkten Teilstrahlen 4a, 4b hingegen im Wesentlichen überein und enthalten die Ebene bzw. die Richtung, entlang derer sich die Zinn-Tröpfchen 6 bewegen.

Bei den weiter oben beschriebenen Beispielen verbleibt der erste umgelenkte Teilstrahl 4a nach der Umlenkung innerhalb des zweiten umgelenkten Teilstrahls 4b, was den gemeinsamen Durchtritt der beiden Teilstrahlen 4a, 4b durch in der Strahlführungseinrichtung 3 vorgesehene Aperturen bzw. Strahlbegrenzungen erleichtert. **Fign. 5a,b** zeigen hingegen ein Beispiel für einen Umlenkspiegel 8, bei dem die beiden aneinander angrenzenden Flächenbereiche 16a, 16b unter einem überstumpfen Winkel (>180°) zueinander angeordnet sind, so dass sich eine dachartige Geometrie der reflektierenden Oberfläche 8a einstellt. Wie in Fig. 5a zu erkennen ist, werden die beiden Teilstrahlen 4a, 4b bei der Umlenkung vollständig voneinander separiert, d.h. der erste umgelenkte Teilstrahl 4a verläuft nicht innerhalb des Strahlengangs des zweiten umgelenkten Teilstrahls 4b. Dies kann ausgenützt werden, um im Strahlengang des ersten Teilstrahls 4a einen weiteren Umlenkspiegel 18 anzuordnen, der beweglich gelagert ist und im gezeigten Beispiel mittels eines Drehantriebs um eine Kippachse C verkippt werden kann, um die Fokusposition F1 des ersten umgelenkten Teilstrahls 4a zu verändern, beispielsweise um den Abstand A zwischen den beiden Fokuspositionen F1, F2 auf einen geeigneten Wert einzustellen.

Sämtliche in Fig. 3a,b bis Fig. 5a,b gezeigten Umlenkspiegel 8, genauer gesagt deren zueinander verkippte Flächenbereiche 16a, 16b, können durch Diamantfräsen oder durch Diamantdrehen hergestellt werden. Die beispielhaft in Fig. 3a,b bis Fig. 5a,b gezeigten Umlenkspiegel 8 können vor oder hinter der Fokussierlinse 10 angeordnet werden, wobei die Anordnung an einer Position innerhalb des Strahlengangs der Strahlführungseinrichtung 3 vorteilhaft ist, an der sich die Strahllage des Laserstrahls 4 durch Schwankungen der Strahlquelle 2 nicht zu sehr verändert, da dies die Leistungsaufteilung auf die beiden umgelenkten Teilstrahlen 4a, 4b beeinflusst.

**Fig. 6a** zeigt eine Vakuum-Kammer 11 einer EUV-Strahlungserzeugungsvorrichtung 1, die ansonsten wie in Fig. 1 gezeigt ausgebildet ist. An der Vakuum-Kammer 11 ist ein transmissives optisches Element 19 in Form einer Planplatte gebildet, welches die Vakuum-Kammer 11 gasdicht abschließt und welches eine Apertur für den Laserstrahl 4 bildet. Wie in **Fig. 6b** zu erkennen ist, weist eine Oberfläche 19a des optischen Elements 19, welche eine Strahleintrittsfläche bildet, einen ersten, planen Flächenbereich 14a und einen zweiten, planen Flächenbereich 14b auf, die zueinander unter einem Kippwinkel α angeordnet sind. Der erste Flächenbereich 14a ist von dem zweiten, größeren Flächenbereich 14b ringförmig umgeben. Der erste Flächenbereich 14a ist durch Ionenstrahlätzen in der Oberfläche 19a gebildet und weist wie bei der in Fig. 2a gezeigten Ausführungsform eine elliptische Außenkontur auf.

Der Laserstrahl 4 trifft im Wesentlichen senkrecht auf die Oberfläche 19a des plattenförmigen optischen Elements 19 auf. Der Teil des Laserstrahls 4, welcher auf den zweiten Flächenbereich 14b des plattenförmigen optischen Elements 19 auftrifft, tritt im Wesentlichen ohne Ablenkung durch das optische Element 19 hindurch und bildet den zweiten Teilstrahl 4b. Der Teil des Laserstrahls 4, welcher auf den ersten Flächenbereich 14a auftrifft, wird beim Übertritt in das optisch dichtere Medium des optischen Elements 19 gebrochen und bildet beim Austritt aus dem optischen Element 19 einen ersten Teilstrahl 4a, der unter einem Winkel zum zweiten Teilstrahl 4b verläuft. Auf die Darstellung der Brechung des ersten Teilstrahls 4a an einer strahlaustrittsseitigen Oberfläche 19b des optischen Elements 19 wurde verzichtet. Es versteht sich, dass auch ein (nicht gezeigtes) optisches Element, welches die weitere Kammer 12 gasdicht abschließt, als Umlenkeinrichtung dienen kann.

Das transmissive optische Element 19 besteht im vorliegenden Beispiel aus Diamant und hat bei der verwendeten Wellenlänge des Laserstrahls 4 von ca. 10,6 µm einen vergleichsweise hohen Brechungsindex von ca. n = 2,4. Gemäß dem Brechungsgesetz genügt daher bereits ein kleiner Kippwinkel α, um eine vergleichsweise große Ablenkung und damit einen vergleichsweise großen Winkel zwischen den Strahlrichtungen der beiden Teilstrahlen 4a, 4b zu erzeugen. Bei der weiter oben beschriebenen Separation mittels einer reflektierenden Oberfläche 8a liegt der Winkel, den die beiden Teilstrahlen 4a, 4b miteinander einschließen, hingegen beim Doppelten des Kippwinkels α. Es versteht sich, dass das transmissive optische Element 19 auch wie in Fig. 3a,b bis Fig. 5a,b ausgebildet sein kann, d.h. der erste Flächenbereich kann einen Randbereich der transmittierenden Oberfläche des transmissiven optischen Elements 19 bilden.

Zusammengefasst kann durch eine Umlenkeinrichtung in Form eines Umlenkspiegels 8 oder eines transmissiven optischen Elements 19, welche eine Aufteilung in zwei Teilstrahlen 4a, 4b ermöglichen, eine der Erzeugung eines Vor-Pulses und eines Haupt-Pulses analoge Wirkung auf das Target-Material in Form der Zinn-Tröpfchen 6 erzielt werden, ohne dass zu diesem Zweck die Erzeugung von zwei Laserstrahlen mit unterschiedlichen Wellenlängen bzw. die Bereitstellung von zwei Strahlquellen erforderlich ist. Auch kann auf aufwändige Optiken zur Vereinigung bzw. zur Separation von Laserstrahlen mit unterschiedlichen Wellenlängen verzichtet werden.

## Patentansprüche

1. Strahlführungseinrichtung (3) zur Führung eines Laserstrahls (4) von einer Strahlungsquelle (2) in Richtung auf einen Zielbereich (5), in den ein Target-Material (6) zur Erzeugung von EUV-Strahlung (7) einbringbar ist, umfassend:
eine Fokussiereinrichtung (10) zur Fokussierung des Laserstrahls (4) in dem Zielbereich (5), sowie
eine Umlenkeinrichtung (8,19), die ausgebildet ist, den Laserstrahl (4) in einen umgelenkten ersten Teilstrahl (4a) und in einen zweiten Teilstrahl (4b) aufzuteilen, die an zwei unterschiedlichen Fokuspositionen (F1, F2) innerhalb des Zielbereichs (5) fokussiert werden,
**dadurch gekennzeichnet,**
**dass** eine Oberfläche (8a, 19a) der Umlenkeinrichtung (8, 19) zur Aufteilung in die zwei Teilstrahlen (4a, 4b) einen ersten Flächenbereich (14a, 16a) und einen zweiten, zum ersten verkippten Flächenbereich (14b, 16b) aufweist.

2. Strahlführungseinrichtung nach Anspruch 1, bei welcher die Umlenkeinrichtung (19) ein transmissives optisches Element (19) mit einer transmissiven Oberfläche (19a) ist, die den ersten Flächenbereich (14a, 16a) und den zweiten, zum ersten verkippten Flächenbereich (14b, 16b) aufweist.

3. Strahlführungseinrichtung nach Anspruch 2, bei welcher das transmissive optische Element (19) eine in der Strahlführungseinrichtung (3) gebildete Kammer (11, 12) gasdicht abschließt.

4. Strahlführungseinrichtung nach Anspruch 1, bei welcher die Umlenkeinrichtung ein Umlenkspiegel (8) ist, dessen reflektierende Oberfläche (8a) den ersten Flächenbereich (14a, 16a) zur Umlenkung des ersten Teilstrahls (4a) und den zweiten, zum ersten verkippten Flächenbereich (14b, 16b) zur Umlenkung des zweiten Teilstrahls (4b) aufweist.

5. Strahlführungseinrichtung nach einem der vorhergehenden Ansprüche, bei welcher der erste Flächenbereich (14a, 16a) weniger als 20% der Oberfläche (8a, 19a) der Umlenkeinrichtung (8, 19) bildet.

6. Strahlführungseinrichtung nach einem der vorhergehenden Ansprüche, bei welcher ein Kippwinkel (α) zwischen dem ersten Flächenbereich (14a, 16a) und dem zweiten Flächenbereich (14b, 16b) weniger als 10 mrad, bevorzugt weniger als 5 mrad beträgt.

7. Strahlführungseinrichtung nach einem der vorhergehenden Ansprüche, bei welcher der erste Flächenbereich (14a) von dem zweiten Flächenbereich (14b) umgeben ist.

8. Strahlführungseinrichtung nach Anspruch 7, bei welcher der erste Flächenbereich (14a) eine elliptische Außenkontur aufweist.

9. Strahlführungseinrichtung nach Anspruch 7 oder 8, bei welcher der erste Flächenbereich (14a) zur Einstellung des Kippwinkels (α) um eine Kippachse (T) verkippbar ist.

10. Strahlführungseinrichtung nach einem der Ansprüche 1 bis 6, bei welcher der erste Flächenbereich (16a) einen Randbereich der Oberfläche (8a) bildet, der an einer Kante (K) an den zweiten Flächenbereich (16b) angrenzt.

11. Strahlführungseinrichtung nach Anspruch 10, bei welcher die Umlenkeinrichtung ein Umlenkspiegel (8) ist, der entlang einer quer zur Kante (K) verlaufenden Richtung (Z) verschiebbar gelagert ist.

12. Strahlführungseinrichtung nach einem der vorhergehenden Ansprüche, bei welcher der zweite Flächenbereich (14b, 16b) plan ausgebildet ist.

13. Strahlführungseinrichtung nach einem der vorhergehenden Ansprüche, bei welcher der erste Flächenbereich (16a) gekrümmt ausgebildet ist.

14. Strahlführungseinrichtung nach einem der vorhergehenden Ansprüche, bei welcher der die Aufteilung bewirkende Umlenkspiegel ein letzter Umlenkspiegel (8) der Strahlführungseinrichtung (3) vor dem Zielbereich (5) ist.

15. EUV-Strahlungserzeugungsvorrichtung (1), umfassend: eine Strahlquelle (2) zur Erzeugung des Laserstrahls (4), sowie eine Strahlführungseinrichtung (3) nach einem der vorhergehenden Ansprüche.

## Claims

1. Beam guiding device (3) for guiding a laser beam (4) from a radiation source (2) in the direction of a target region (5), into which a target material (6) for generating EUV radiation (7) can be introduced, comprising:
a focusing device (10) for focusing the laser beam (4) in the target region (5) and
a deflection device (8, 19) which is configured to split the laser beam (4) into a deflected first partial beam (4a) and into a second partial beam (4b), which are focused at two different focus positions (F1, F2) within the target region (5),
**characterized**
**in that** a surface (8a, 19a) of the deflection device (8, 19) for the splitting into the two partial beams (4a, 4b) has a first surface region (14a, 16a) and a second surface region (14b, 16b), which is tilted with respect to the first surface region.

2. Beam guiding device according to Claim 1, wherein the deflection device (19) is a transmissive optical element (19) having a transmissive surface (19a), which has the first surface region (14a, 16a) and a second surface region (14b, 16b), which is tilted with respect to the first surface region.

3. Beam guiding device according Claim 2, wherein the transmissive optical element (19) closes off in a gastight fashion a chamber (11, 12) formed in the beam guiding device (3).

4. Beam guiding device according to Claim 1, wherein the deflection device is a deflection mirror (8), the reflective surface (8a) of which has the first surface region (14a, 16a) for deflecting the first partial beam (4a) and the second surface region (14b, 16b), which is tilted with respect to the first surface region, for deflecting the second partial beam (4b).

5. Beam guiding device according to any of the preceding claims, wherein the first surface region (14a, 16a) forms less than 20% of the surface (8a, 19a) of the deflection device (8, 19).

6. Beam guiding device according to any of the preceding claims, wherein a titling angle (α) between the first surface region (14a, 16a) and the second surface region (14b, 16b) is less than 10 mrad preferably less than 5 mrad.

7. Beam guiding device according to any of the preceding claims, wherein the first surface region (14a) is surrounded by the second surface region (14b).

8. Beam guiding device according to Claim 7, wherein the first surface region (14a) has an elliptical outer contour.

9. Beam guiding device according to Claim 7 or 8, wherein the first surface region (14a) is tiltable about a tilting axis (T) for the purpose of setting the tilting angle (α).

10. Beam guiding device according to any of Claims 1 to 6, wherein the first surface region (16a) forms a marginal region of the surface (8a), said marginal region adjoining the second surface region (16b) at an edge (K).

11. Beam guiding device according to Claim 10, wherein the deflection device is a deflection mirror (8) mounted displaceably along a direction (Z) running transversely with respect to the edge (K).

12. Beam guiding device according to any of the preceding claims, wherein the second surface region (14b, 16b) is embodied in a planar fashion.

13. Beam guiding device according to any of the preceding claims, wherein the first surface region (16a) is embodied in a curved fashion.

14. Beam guiding device according to any of the preceding claims, wherein the deflection mirror that brings about the splitting is a last deflection mirror (8) of the beam guiding device (3) upstream of the target region (5).

15. EUV radiation generating apparatus (1), comprising: a beam source (2) for generating the laser beam (4), and a beam guiding device (3) according to any of the preceding claims.

## Revendications

1. Moyen de guidage de faisceau (3) destiné à guider un faisceau laser (4) d'une source de rayonnement (2) en direction d'une zone cible (5) dans laquelle un matériau cible (6) peut être introduit pour générer un rayonnement EUV (7), comprenant : un moyen de focalisation (10) pour focaliser le faisceau laser (4) dans la zone cible (5), ainsi qu'un moyen de déviation (8, 19) qui est conçu pour diviser le faisceau laser (4) en un premier faisceau partiel dévié (4a) et en un deuxième faisceau partiel (4b) qui sont focalisés à deux positions de focalisation (F1, F2) différentes à l'intérieur de la zone cible (5),
**caractérisé en ce**
**qu'**une surface (8a, 19a) du moyen de déviation (8, 19) présente, pour la division en les deux faisceaux partiels (4a, 4b), une première zone de surface (14a, 16a) et une deuxième zone de surface (14b, 16b), inclinée par rapport à la première.

2. Moyen de guidage de faisceau selon la revendication 1, dans lequel le moyen de déviation (19) est un élément optique transmissif (19) avec une surface transmissive (19a) qui présente la première zone de surface (14a, 16a) et la deuxième zone de surface (14b, 16b), inclinée par rapport à la première.

3. Moyen de guidage de faisceau selon la revendication 2, dans lequel l'élément optique transmissif (19) ferme de manière étanche aux gaz une chambre (11, 12) formée dans le moyen de guidage de faisceau (3).

4. Moyen de guidage de faisceau selon la revendication 1, dans lequel le moyen de déviation est un miroir de déviation (8) dont la surface réfléchissante (8a) présente la première zone de surface (14a, 16a) servant à dévier le premier faisceau partiel (4a) et la deuxième zone de surface (14b, 16b), inclinée par rapport à la première, servant à dévier le deuxième faisceau partiel (4b).

5. Moyen de guidage de faisceau selon l'une des revendications précédentes, dans lequel la première zone de surface (14a, 16a) forme moins de 20 % de la surface (8a, 19a) du moyen de déviation (8, 19).

6. Moyen de guidage de faisceau selon l'une des revendications précédentes, dans lequel un angle d'inclinaison (α) entre la première zone de surface (14a, 16a) et la deuxième zone de surface (14b, 16b) est inférieur à 10 mrad, de préférence inférieur à 5 mrad.

7. Moyen de guidage de faisceau selon l'une des revendications précédentes, dans lequel la première zone de surface (14a) est entourée par la deuxième zone de surface (14b).

8. Moyen de guidage de faisceau selon la revendication 7, dans lequel la première zone de surface (14a) présente un contour extérieur elliptique.

9. Moyen de guidage de faisceau selon la revendication 7 ou 8, dans lequel la première zone de surface (14a) peut être inclinée autour d'un axe d'inclinaison (T) pour régler l'angle d'inclinaison (α).

10. Moyen de guidage de faisceau selon l'une des revendications 1 à 6, dans lequel la première zone de surface (16a) forme une zone de bordure de la surface (8a), qui est adjacente à une arête (K) de la deuxième zone de surface (16b).

11. Moyen de guidage de faisceau selon la revendication 10, dans lequel le moyen de déviation est un miroir de déviation (8) qui est monté coulissant suivant une direction (Z) s'étendant transversalement à l'arête (K).

12. Moyen de guidage de faisceau selon l'une des revendications précédentes, dans lequel la deuxième zone de surface (14b, 16b) est conçue plane.

13. Moyen de guidage de faisceau selon l'une des revendications précédentes, dans lequel la première zone de surface (16a) est conçue courbe.

14. Moyen de guidage de faisceau selon l'une des revendications précédentes, dans lequel le miroir de déviation produisant la division est un dernier miroir de déviation (8) du moyen de guidage de faisceau (3) avant la zone cible (5).

15. Dispositif de génération de rayonnement EUV (1), comprenant : une source de rayonnement (2) servant à générer le faisceau laser (4) ainsi qu'un moyen de guidage de faisceau (3) selon l'une des revendications précédentes.
